# FASCICULE DE BREVET EUROPEEN

(11) **EP 0 882 892 B1**
(45) Date de publication et mention de la délivrance du brevet: **06.08.2003**
(21) Numéro de dépôt: 98401314.4
(22) Date de dépôt: 02.06.1998
(51) Int. Cl.: F04C 18/02, F04C 29/00, F04C 27/00

(54) **Machine du type scroll**
Spiralmaschine
Scroll type machine

(30) Priorité: 05.06.1997 FR 9706965
(43) Date de publication de la demande: 09.12.1998
(73) Titulaire: ALCATEL, 75008 Paris (FR)
(72) Inventeur: Barthod, Benoît, 74370 Noves-Parmelan (FR); Chicherie, Jean-Pierre, 74940 Annecy-le-Vieux (FR); Philippe, Patrick, 74000 Annecy (FR)
(74) Mandataire: Lamoureux, Bernard

(56) Documents cités:
- DE-A- 2 225 327
- FR-A- 1 210 922
- FR-A- 2 736 999
- US-A- 4 677 949

## Description

La présente invention concerne une machine du type Scroll.

En particulier, l'invention s'applique aux machines du type Scroll fonctionnant comme pompe à vide, mais pouvant également convenir comme pompe à liquide ou comme compresseur.

Le but de l'invention est de réaliser une machine au volume ramassé, le plus réduit possible, et comportant une étanchéité absolue entre les parties mécaniques et le circuit de fluide.

Le document EP 0 728 947 décrit une machine du type Scroll comportant d'une part un disque fixe équipé d'une spirale et d'autre part un disque mobile équipé d'une spirale et animé d'un mouvement de translation circulaire et dans laquelle l'étanchéité entre le circuit de fluide et les parties d'entraînement mécanique est effectuée par un soufflet lié, à une extrémité, à une partie fixe de la machine et à l'autre extrémité au disque mobile subissant le mouvement de translation circulaire. Dans cette machine, le moteur d'entraînement est situé en bout, ce qui allonge considérablement la machine et par ailleurs, le soufflet d'étanchéité supporte en outre des efforts de torsion.

Le document américain 3 817 664 décrit également une machine de ce genre avec aussi une étanchéité avec un soufflet subissant également des efforts de torsion et là encore, le système d'entraînement allonge beaucoup la machine.

Le document EP 0 428 729 décrit en revanche une machine beaucoup plus ramassée : il n'y a pas d'arbre de sortie entraîné par un moteur, mais celui-ci est situé à l'intérieur du carter de la machine. Dans cette machine, les deux disques, équipés chacun d'une spirale, sont entraînés en rotation. L'un, le disque moteur est entraîné par le moteur intégré au carter et l'autre, qui est désaxé, est entraîné par l'intermédiaire d'un accouplement à joint d'Oldham qui permet de maintenir en permanence l'orientation angulaire relative des deux disques. Cependant, ici, il n'y a pas de système d'étanchéité entre le circuit de fluide et l'entraînement mécanique.

Le document DE 22 25 327 A décrit une machine du type Scroll comprenant les caractéristiques définis dans le préambule de la revendication 1. Dans cette machine les moyens d'entraînement sont situés sur le côté.

La présente invention a pour but de proposer une machine très ramassée, avec une étanchéité absolue entre les parties mécaniques et le circuit de fluide.

L'invention a ainsi pour objet une machine à déplacement de fluide du type Scroll comportant un disque fixe comprenant une paroi de travail en spirale et un disque mobile, comprenant également une paroi de travail en spirale coopérant avec celle du disque fixe, des moyens d'entraînement du disque mobile dans un mouvement de translation circulaire, un soufflet d'étanchéité lié d'une part à une de ses extrémités à un organe lié au mouvement de translation circulaire du disque mobile et d'autre part, à son autre extrémité, à une partie fixe de la machine, ledit soufflet séparant le circuit de fluide, des parties mécaniques d'entraînement du disque mobile, le disque fixe est lié du côté opposé au disque mobile à un arbre central fixe, comportant un canal de refoulement, ledit arbre central fixe étant entouré dudit soufflet, caractérisée en ce que l'espace entre ledit soufflet et ledit arbre central fixe constituant un conduit d'aspiration, en ce qu'un arbre principal rotatif, creux, entoure ledit soufflet et est porté par au moins un palier dans un bâti fixe, une extrémité dudit arbre principal comportant un alésage circulaire excentré coopérant avec un organe d'entraînement lié au disque mobile; lesdits moyens d'entraînement comportant un rotor de moteur électrique lié audit arbre principal rotatif et l'entourant, et un stator fixe entourant ledit rotor.

On va maintenant donner la description d'un exemple de mise en oeuvre de l'invention en se reportant au dessin annexé dans lequel :
La figure 1 représente en coupe axiale une machine à déplacement de fluide du type Scroll selon l'invention.
La figure 2 est une vue partielle d'une variante de l'invention. Sur cette figure, la partie active de pompage : disques fixe et mobile avec le carter les enfermant, est omise.
La figure 3 est une autre variante, la partie active de pompage étant également omise.

En se référant à la figure 1, on voit une machine à déplacement de fluide de type Scroll selon l'invention. Une telle machine est particulièrement bien adaptée pour fonctionner comme pompe à vide, mais peut fonctionner comme compresseur ou comme pompe à fluide liquide. Elle comprend un bâti fixe 1 en trois parties assemblées : un carter 1A, et un corps en deux parties 1B et 1C. A ce bâti est fixé un collecteur 2 équipé d'une bride d'aspiration 3 et d'une bride de refoulement 4.

Ce bâti renferme l'ensemble de la machine et en particulier ses parties actives de pompage situées dans le carter 1A et comprenant un disque fixe 5 comprenant une paroi en spirale 6 et un disque mobile 7 comprenant également une paroi en spirale 8 coopérant avec celle du disque fixe. Ces deux parois en spirale 6 et 8 avec leur disque délimitent un volume de travail 9.

Le disque fixe 5 est lié, du côté opposé au disque mobile 7, au bâti 1 par un arbre central fixe 10 qui, dans l'exemple décrit, est monobloc avec la partie 1C du corps du bâti 1. Cet arbre central fixe 10 est creux et contient une tubulure 11 de refoulement aboutissant dans un compartiment de refoulement 12 du collecteur 2 auquel est fixée la bride de refoulement 4.

Le disque mobile 7 est relié par sa périphérie, au delà de sa paroi en spirale 8 et autour du disque fixe 5, à la périphérie d'un flasque de liaison 13. Ce flasque de liaison 13, avec le disque mobile 7, constitue un boîtier étanche enfermant le disque fixe 5. La partie centrale du flasque 13 est ouverte et laisse passer l'arbre central fixe 10.

Cette partie centrale du flasque 13 est liée, ou bien, comme dans le cas de la figure, est monobloc avec un axe creux excentré 14 lui-même fixé de façon étanche à une extrémité d'un soufflet d'étanchéité 15 entourant l'arbre central fixe 10 et dont l'autre extrémité est fixée à la partie 1C du corps du bâti 1.

L'espace 16 entre le soufflet d'étanchéité 15 et l'arbre central fixe 10 constitue un canal d'aspiration communiquant avec un compartiment d'aspiration 17 du collecteur 2 auquel est fixée la bride d'aspiration 3.

L'axe creux excentré 14 tourillonne dans un alésage 18 effectué dans un arbre principal rotatif 19 d'axe 20. L'alésage 18 a son axe 21 excentré par rapport à l'axe 20 de rotation de l'arbre principal rotatif 19. La rotation de l'arbre principal rotatif 19 provoque ainsi, associé à un moyen d'anti-rotation quelconque, un mouvement de translation circulaire, sans rotation de l'axe excentré 14 et donc du flasque de liaison 13 et du disque mobile 7.

Dans l'exemple décrit, cette anti-rotation est assurée par un joint de Oldham 22, situé entre le flasque de liaison 13 et la partie 1B du corps du bâti 1 qui empêche toute rotation du disque mobile 7 et de son flasque de liaison 13.

L'arbre principal rotatif 19 est creux et entoure le soufflet d'étanchéité 15. Il est supporté par des roulements 23 et 24 montés respectivement dans la partie 1B et la partie 1 C du corps du bâti 1.

L'entraînement en rotation de cet arbre rotatif principal 19 est effectué par un moteur électrique dont le rotor 25 est lié à l'arbre 19 et dont le stator 26 est lié au bâti 1. Une chemise d'étanchéité tubulaire 27 sépare le stator 26 de toutes les parties mobiles.

Le disque mobile 7, lié au flasque de liaison 13 est positionné axialement de façon précise par un système de patin 28 frottant entre deux butées latérales 29, 30.

Dans l'exemple de la figure, le patin 28 forme un anneau circulaire, lié au boîtier 7-13 (disque mobile 7, flasque de liaison 13) et entourant extérieurement ce boîtier et il frotte entre les deux butées latérales fixes liées au bâti 1 : la butée 29 et une butée-cale 30. Le réglage précis du positionnement axial du disque mobile 7 est effectué par le choix de l'épaisseur de la butée-cale 30. Le patin 28 comporte des trous 31 de passage d'huile.

On pourrait très bien avoir le contraire : un patin fixe lié au bâti 1 pris en sandwich entre deux butées latérales liées au boîtier mobile 7-13.

On voit que, grâce au soufflet 15 et au boîtier 7-13 enfermant le disque fixe 5, l'intégralité du circuit de pompage, depuis l'aspiration par la bride d'aspiration 3, jusqu'au refoulement par la bride de refoulement 4, est complètement isolée et étanche vis-à-vis de toutes les parties mécaniques telles que : roulements 23, 24, dispositif de positionnement axial à patin frottant (disposé extérieurement au boîtier 7-13), et axe excentré 14 tourillonnant dans l'alésage excentré 18.

Une telle machine convient ainsi parfaitement comme pompe à vide propre et sèche.

Les parties mécaniques citées ci-dessus, extérieures au circuit de fluide, sont lubrifiées.

Une telle machine est très ramassée et courte. Par ailleurs, le positionnement axial précis du disque mobile par rapport au disque fixe évite tout frottement à l'intérieur de la cellule de pompage entre une paroi en spirale et le disque opposé et donc évite les particules qui résulteraient d'un tel frottement.

La figure 2 est une variante dans laquelle l'arbre principal rotatif 19, contrairement à la figure 1 est monté en porte à faux sur un seul roulement 32, précontraint, à deux rangées de billes montées dans la partie 1B du corps du bâti. Ceci simplifie la pompe. Dans cette figure, le collecteur 2 n'a pas été représenté ainsi que le carter 1A, les disques 5, 7 et le dispositif de positionnement axial.

La figure 3 est une autre variante dans laquelle, comme dans la figure 2, l'arbre principal rotatif 19 est monté en porte à faux sur un seul roulement 32 ; mais en outre, l'axe creux excentré 14 est monté dans l'alésage excentré 18 d'axe 21 de l'arbre principal rotatif 19 par l'intermédiaire d'un palier à roulement à aiguilles 33.

## Revendications

1. Machine du type Scroll comportant un disque fixe (5) comprenant une première paroi de travail en spirale (6) et un disque mobile (7) comprenant une deuxième paroi de travail en spirale (8) coopérant avec celle du disque fixe, des moyens d'entraînement du disque mobile dans un mouvement de translation circulaire, un soufflet d'étanchéité (15) lié d'une part à une de ses extrémités à un organe (14) lié au mouvement de translation circulaire du disque mobile (7) et d'autre part, à son autre extrémité, à une partie fixe (1C) de la machine, ledit soufflet (15) séparant le circuit de fluide, des parties mécaniques d'entraînement du disque mobile, le disque fixe (5) est lié du côté opposé au disque mobile (7), à un arbre central fixe (10) comportant un canal de refoulement (11), ledit arbre central étant entouré dudit soufflet (15), **caractérisée en ce que** l'espace (16) entre ledit soufflet et ledit arbre central fixe constituant un conduit d'aspiration, **en ce qu'**un arbre principal rotatif (19) creux, entoure ledit soufflet (15) et est porté par au moins un palier (23, 24-32) dans un bâti fixe (1), une extrémité dudit arbre principal (19) comportant un alésage circulaire excentré (18) coopérant avec un organe d'entraînement (14) lié au disque mobile (7), lesdits moyens d'entraînement comportant un rotor (25) de moteur électrique lié audit arbre principal rotatif (19) et l'entourant, et un stator fixe (26) entourant ledit rotor.

2. Machine selon la revendication 1, **caractérisée en ce qu'**une chemise d'étanchéité (27) sépare le stator du rotor de moteur d'entraînement.

3. Machine selon l'une des revendications 1 ou 2, **caractérisée en ce qu'**un joint de Oldham (22) coopère avec une partie fixe (1B) de la machine et avec une partie (13) animée dudit mouvement de translation circulaire, assurant un maintien fixe de l'orientation angulaire du disque mobile (7) par rapport au disque fixe (5).

4. Machine selon l'une des revendications 1 à 3, **caractérisée en ce que** ledit organe d'entraînement (14) est solidaire d'un flasque de liaison (13) relié par sa périphérie autour du disque fixe (5), au disque mobile (7) au delà de la deuxième paroi en spirale (8), le disque mobile (7) et le flasque de liaison (13) formant un boîtier enfermant le disque fixe (5).

5. Machine selon la revendication 4, **caractérisée en ce que** le positionnement axial dudit boîtier (7-13) est effectué, à l'extérieur du volume interne dudit boîtier, par un système de patin (28) frottant entre deux butées axiales (29, 30), l'un des deux organes, patin ou butées axiales étant solidaire du bâti et l'autre dudit boîtier (7-13).

6. Machine selon la revendication 4, **caractérisée en ce que** ledit organe d'entraînement (14) et le flasque de liaison (13) sont réalisés en une seule pièce.

7. Machine selon l'une des revendications 1 à 6, **caractérisée en ce que** ledit arbre principal rotatif (19) est porté dans ledit bâti (1B) en porte à faux par un seul roulement (32).

8. Machine selon l'une des revendications précédentes, **caractérisée en ce que** ledit organe d'entraînement (14) coopère avec ledit alésage circulaire excentré (18) par l'intermédiaire d'un palier à roulement (33).

## Patentansprüche

1. Scroll-Maschine mit einer fest stehenden Scheibe (5), die eine erste spiralförmige Arbeitswand (6) umfasst, sowie einer beweglichen Scheibe (7), die eine zweite spiralförmige Arbeitswand (8) umfasst, die mit derjenigen der fest stehenden Scheibe zusammenwirkt, mit Mitteln zum Antrieb der beweglichen Scheibe in einer kreisförmigen Translationsbewegung, einer Dichtmanschette (15), die einerseits an einem ihrer Enden mit einem Organ (14) verbunden ist, das mit der kreisförmigen Translationsbewegung der beweglichen Scheibe (7) in Zusammenhang steht, und andererseits an ihrem anderen Ende mit einem fest stehenden Teil (1C) der Maschine verbunden ist, welche Dichtmanschette (15) den Fluidkreislauf von den mechanischen Antriebsteilen der beweglichen Scheibe trennt, wobei die fest stehende Scheibe (5) auf der der beweglichen Scheibe (7) entgegengesetzten Seite mit einer zentralen, fest montierten Welle (10) verbunden ist, die einen Pumpkanal (11) umfasst, welche Mittelwelle von der Dichtmanschette (15) umgeben ist, **dadurch gekennzeichnet, dass** der Zwischenraum (16) zwischen der Dichtmanschette und der fest stehenden, zentralen Welle eine Ansaugleitung bildet, dass eine drehbare, hohle Hauptwelle (19) die Dichtmanschette (15) umgibt und von mindestens einem Lager (23, 24-32) in einem fest stehenden Rahmen (1) getragen wird, wobei ein Ende dieser Hauptwelle (19) eine kreisförmige, exzentrische Bohrung (18) aufweist, die mit einem Antriebsorgan (14) zusammenwirkt, das mit der beweglichen Scheibe (7) verbunden ist, welche Antriebsmittel einen Rotor (25) eines Elektromotors umfassen, der mit der drehbaren Hauptwelle (19) verbunden ist und diese umgibt, sowie einen fest stehenden Stator (26), der den Rotor umgibt.

2. Maschine nach Anspruch 1, **dadurch gekennzeichnet, dass** ein Dichtmantel (27) den Stator vom Rotor des Antriebsmotors trennt.

3. Maschine nach einem der Ansprüche 1 oder 2, **dadurch gekennzeichnet, dass** eine Kreuzscheibenkupplung (22) mit einem fest stehenden Teil (1B) der Maschine und mit einem Teil (13) zusammenwirkt, das die genannte kreisförmige Translationsbewegung erfährt, wodurch die Winkelausrichtung der beweglichen Scheibe (7) bezüglich der fest stehenden Scheibe (5) auf jeden Fall gewahrt bleibt.

4. Maschine nach einem der Ansprüche 1 bis 3, **dadurch gekennzeichnet, dass** das Antriebsorgan (14) fest mit einem Verbindungsflansch (13) verbunden ist, der an seinem Umfang um die fest stehende Scheibe (5) mit der beweglichen Scheibe (7) jenseits seiner zweiten spiralförmigen Wand (8) verbunden ist, wobei die bewegliche Scheibe (7) und der Verbindungsflansch (13) ein Gehäuse bilden, das die fest stehende Scheibe (5) umschließt.

5. Maschine nach Anspruch 4, **dadurch gekennzeichnet, dass** die Axialpositionierung des Gehäuses (7-13) außerhalb des Innenraums des Gehäuses durch ein Gleitschuhsystem (28) erfolgt, das zwischen zwei Axialanschlägen (29, 30) eine reibende Bewegung ausführt, wobei eines der beiden Elemente, nämlich der Gleitschuh oder die Axialanschläge, fest mit dem Rahmen und das andere fest mit dem Gehäuse (7-13) verbunden ist.

6. Maschine nach Anspruch 4, **dadurch gekennzeichnet, dass** das Antriebsorgan (14) und der Verbindungsflansch (13) einstückig ausgebildet sind.

7. Maschine nach einem der Ansprüche 1 bis 6, **dadurch gekennzeichnet, dass** die Hauptdrehwelle (19) in dem Rahmen (1B) überstehend von einem einzigen Lager (32) getragen wird.

8. Maschine nach einem der vorstehenden Ansprüche, **dadurch gekennzeichnet, dass** das Antriebsorgan (14) mit der kreisförmigen, exzentrischen Bohrung (18) über ein Wälzlager (33) zusammenwirkt.

## Claims

1. A scroll type machine including a fixed disc (5) comprising a first spiral working wall (6) and a mobile disc (7) comprising a second spiral working wall (8) cooperating with that of the fixed disc, means for driving circular translation movement of the mobile disc, a sealing bellows (15) joined at one end to a member (14) fixed with respect to the circular translation movement of the mobile disc (7) and at its other end to a fixed part (1C) of the machine, said bellows (15) separating the fluid circuit from the mechanical parts driving the mobile disc, and the fixed disc (5) is joined on the side opposite the mobile disc (7) to a fixed central shaft (10) including a discharge passage (11), said central shaft being surrounded by said bellows (15), **characterized in that** the space (16) between said bellows and said fixed central shaft constituting [sic] a suction passage, **in that** a hollow main rotary shaft (19) surrounds said bellows (15) and is carried by at least one bearing (23, 24-32) in a fixed frame (1), one end of said main shaft (19) including an eccentric circular bore (18) cooperating with a drive member (14) joined to the mobile disc (7), said drive means including an electric motor rotor (25) joined to said main rotary shaft (19) and surrounding it and a fixed stator (26) surrounding said rotor.

2. A machine according to claim 1 **characterized in that** a sealing jacket (27) separates the stator from the rotor of the drive motor.

3. A machine according to either claim 1 or claim 2 **characterized in that** an Oldham joint (22) cooperates with a fixed part (1B) of the machine and with a part (13) undergoing said circular movement in translation to maintain a fixed angular orientation of the mobile disc (7) relative to the fixed disc (5).

4. A machine according to any of claims 1 to 3 **characterized in that** said drive member (14) is attached to a connecting flange (13) joined at its periphery around the fixed disc (5) to the mobile disc (7) beyond the second spiral wall (8), the mobile disc (7) and the connecting flange (13) forming a casing enclosing the fixed disc (5).

5. A machine according to claim 4 **characterized in that** said casing (7-13) is axially positioned externally of the internal volume of said casing by a system with a shoe (28) rubbing between two axial abutments (29, 30), one of these members, i.e. the shoe or the axial abutments, being attached to the frame and the other to said casing (7-13).

6. A machine according to claim 4 **characterized in that** said drive member (14) and the connecting flange (13) are in one piece.

7. A machine according to any of claims 1 to 6 **characterized in that** said main rotary shaft (19) is supported cantilever fashion in said frame (1B) by a single bearing (32).

8. A machine according to any of the preceding claims **characterized in that** said driving member (14) cooperates with said eccentric circular bore (18) through the intermediary of a roller bearing (33).
